# EUROPÄISCHE PATENTANMELDUNG

(11) **EP 0 054 886 A1**
(43) Veröffentlichungstag der Anmeldung: **30.06.1982**
(21) Anmeldenummer: 81110449.6
(22) Anmeldetag: 15.12.1981
(51) Int. Cl.: A63F 9/08

(54) **Ebenes und/oder räumliches Logikspielzeug**

(30) Priorität: 16.12.1980 HU 301780; 24.03.1981 HU 301780
(71) Anmelder: Fok-Gyem Finommechanikai és Elektronikus Müszergyárto Szövetkezet, Budapest XI (HU)
(72) Erfinder: Gedeon, Sándor, Dr., HU-2094 Nagykovácsi (HU); Jodal, Sándor, HU-1036 Budapest (HU); Mandzsu, József, HU-1118 Budapest (HU); Pap, Endre, HU-1124 Budapest (HU); Sümegi, Gábor, HU-1111 Budapest (HU)
(74) Vertreter: Füchsle, Klaus, Dipl.-Ing.

(57) **Zusammenfassung**

Die Erfindung betrifft ein ebenes und/oder räumliches Logikspielzeug, das Symbolkörper, Spielfläche/n/ und/oder Spielflächenteile aufweist, wobei die Symbolkörper und die Spielfläche/n/ im Vergleich zueinander beweglich sind.

Das Wesen der Erfindung besteht darin, dass auf der/den/ Spielfläche/n/ (1) und/oder Spielflächenteilen (2) geschlossene, oder geschlossene und schliessbare Bahnen (3) und/oder Bahnsysteme (4) derart angeordnet sind, dass die Bahnen (3) und/oder Bahnsysteme (4) durch die direkte oder indirekte Verschiebung oder Verdrehung von wenigstens einem Bahnabschnitt (5) und/ oder einer Bahn (3)) zerlegbar sind. Der/die/ verschobene/n/ oder verdrehte/n/ Bahnabschnitt/e/ (5) und/oder Bahn/en/ (3) ist/sind/ zur Schliessung der zerlegten oder schliessbaren Bahnen (3) und/oder Bahnsysteme (4) geeignet ausgebildet und in oder auf sämtlichen Bahnen (3) sind diese Bahnen (3) vorteilhafterweise ausfüllende, verschiebbare oder rollbare Symbolkörper (9) angeordnet..

## Beschreibung

Die Erfindung beltrifft ein ebenes und/oder räumliches Logikspielzeug, das Symbolkörper, Spielfläche/n/ und/oder Spielflächenteile aufweist, wobei die Symbolkörper und die Spielfläche/n/ im Vergleich zueinander beweglich sind.

Es sind bereits Logikspielzeuge bekannt, bei welchen die im Vergleich zueinander beweglichen Symbolkörper (d.h. die mit einem bestimmten Zeichen oder einer bestimmten Farbe versehenen Spielzeugelemente) nebeneinander ohne Zerlegung, nur durch ihre Belegung so angeordnet werden können, damit sie durch ihre Bezeichnungsflächen eine Formation bestimmter Farbe oder Farben- bzw. Zeichenkombination ergeben, die aus dem ungeordneten Zustand der Symbolkörper ausgebildet werden soll. Ein derartiges Logikspielzeug ist in der HU-PS 170 062 beschrieben, gemäß welcher eine beliebige Seite eines aus siebenundzwanzig Raumelementen aufgebauten Würfels - dessen jede Seite neun,-von außen als Würfel aussehende Elemente aufweist im Vergleich zum übrigen Teil dieses Würfels verdrehbar ist, wodurch es ermöglicht wird, daß die ursprünglich einfarbigen Seiten des großen Würfels farbenmäßig zerlegt, und dann wieder in Ordnung gebracht werden können.

Diese Lösung hat zweifellos den Vorteil, daß die selbstschließend aufgebaut.en Elemente nach dem Zusammenbau des Spielzeuges während eines bestimmungsgemäßen Gebrauchs nicht zerlegbar sind, so daß die Elemente nicht verloren gehen können. Wenn aber jemand die Logik der Lösung schon erkannt hat, kann er schon das Ziel des Spieles nach einer bestimmten Schrittzahl binnen einer von seiner Übung abhängigen Zeit erreichen, und das Spiel verliert langsam seinen Reiz für den Spieler. Die Anzahl der Elemente kann nicht erhöht werden und die Anzahl der erreichbaren Ziele ist auch begrenzt.

Bei einem anderen bekannten Logikspielzeug ist die ebene Spielfläche durch mit Zahlen versehene und auf der Spielfläche bewegliche Symbolkörper abgedeckt, die in zwei aufeinander senkrechte Richtungen verschiebbar sind, wobei innerhalb der Spielfläche eine Teilfläche, die genau der Größe eines Symbolkörpers entspricht, immer leer bleibt. Hier könnte zwar die Anzahl der Elemente erhöht werden, doch die möglichen Ziele können durch recht schematische Züge erreicht werden; so verliert das Spiel in kurzer Zeit seinen Reiz.

Das Ziel der Erfindung war die Schaffung eines Spielzeuges, das die Vorteile der bekannten Logikspielzeuge vereinigt und die Logik des Spielers in erhöhten Maße in Anspruch nimmt.

Der Erfindung liegt die Erkenntnis zugrunde, daß wenn die Zerlegung der Spielflächen mit der Verschiebung der Symbolkörper kombiniert wird., sich sprunghaft die Anzahl der möglichen Variationen und damit auch die Anzahl der Lösungsmethoden und der zu lösenden Aufgaben. erhöht.

Das Wesen der Erfindung besteht darin, daß auf der/den/ Spielfläche/n/ und/oder den Spielflächenteilen geschlossene oder geschlossene und schließbare Bahnen und/oder Bahnsysteme derart angeordnet sind, daß die Bahnen und/oder Baimsysteme durch die direkte oder indirekte Verschiebung oder Verdrehung von wenigstens einem Bahnabschuitt und/oder einer Bahn zerlegbar sind, und der/die/ verschobene/n/ oder verdrehte/n/ Bahnabsehnitt/e/ und/oder Bahn/en/ zur Schließung der zerlegten oder schließbaren Bahnen und/ oder Bahnsysteme geeignet ausgebildet ist /sind/, wobei auf oder in sämtlichen Bahnen diese Bahnen vorteilhafterweise ausfüllende, verschiebbare oder rollbare Symbolkörper angeordnet sind.

Unter Spielfläche wird/werden/ diejenige/n/ Fläche/n/ des ebenen und/oder räumlichen Logikspielzeuges verstanden, auf welcher (welchen) die Zusammenstellung einer bestimmten Formation oder ein anderes Ziel auf logischem Wege erreicht werden soll. Unter Spielflächenteile werden die nicht zerlegbaren Teile der Spielfläche verstanden.

Unter Bahn ist derjenige gerade oder eine stetig differenzierbare Mittellinie aufweisende krumme Weg zu verstehen, entlang welchem die Symbolkörper verschiebbar oder rollbar sind. Die geschlossene Bahn ist eine solche Bahn, deren Startpunkt und Endpunkt zusammenfallen und die Mittellinie der Bahn auch in diesem Punkt stetig differenzierbar ist. Bahnabschnitt bedeutet einen solchen Teil der geschlossenen Bahn, der vom übrigen Teil der geschlossenen Bahn abtrennbar ist. Unter schließbarer Bahn wird ein solcher Bahnabschnitt verstanden, der mit einem anderen Bahnabschnitt zu einer geschlossenen Bahn vereinigt werden kann.

Unter Bahnsystem ist ein aus zwei oder mehreren, sich gegenseitig berührenden oder schneidenden Bahnen bestehendes System zu verstehen, in welchem wenigstens ein Teil der Symbolkörper ohne Bewegung der Spielflächenteile oder der Bahnabschnitte von der einen geschlossenen Bahn des Systems in eine beliebige andere Bahn dieses Systems übergeleitet werden kann.

Unter Kanal ist eine in der Spielfläche ausgebildete (unter die Spielfläche hineindringende) Bahn offenen Profils zu verstehen, deren Mittellinie wenigstens zum Teil von der Geraden abweicht.

Unter Nut ist eine in der Spielfläche ausgebildete Bahn offenen Profils zu verstehen, deren Mittellinie geradlinig ist.

Die Erfindung wird ausführlicher anhand der beigefügten Zeichnung erläutert, in welcher einige beispielsweise Ausführungsformen des erfindungsgemäßen Logikspielzeuges dargestellt sind. Es zeigt:
Fig. 1 eine ebene Ausführungsform mit zwei, im Vergleich zueinander entlang einer geraden Linie verschiebbaren Spielflächenteilen, in Draufsicht;
Fig. 2 eine weitere ebene Ausführungsform mit drei, im Vergleich zueinander verdrehbaren Spielflächenteilen, in Draufsicht;
Fig. 3 eine ebene Ausführungsform mit drei Spielflächenteilen und zwei Bahnsystemen, schematisch dargestellt;
Fig. 4 eine räumliche Ausführungsförm mit sechs Spielflächen, von denen in der perspektivischen Darstellung nur drei sichtbar sind, und mit vier Spielflächenteilen je Spielfläche;
Fig. 5 eine ebene Ausführungsform mit drei verschiebburen großen Spielflächenteilen und mit zwei kleineren Spielflächen innerhalb der großen Spielfläche, wobei die die sich auf der kleinen Spielfläche befindlichen kleineren Spielflüchenteile abdeckenden, mit den Symbolkörpern verbundenen Plättchen um den Mittelpunkt der kleinen Spielfläche verdrehbar sind, schematisch dargestellt;
Fig. 6 eine Ausführungsform, bei welcher die Bahn eine auf der Spielfläche ausgebildete Schiene ist, im Vertikalschnitt;
Fig. 7 einen in einer unter der Spielfläche ausgebildeten Nut angeordneten Symbolkörper im Schnitt;
Fig. 8 eine weitere vorteilhafte Ausführungsform in Draufsicht, wobei auf der Spielfläche verschiebbare und an einer Stelle oder an bestimmten Stellen unter die Spielfläche absenkbare plattenförmige Symbolkörper angeordnet sind, und
Fig. 9 einen vertikalen Querschnitt der Spielfläche der Fig. 8.

Auf der/den/Spielfläche/n/ 1 und/oder Spielflächenteilen 2 des erifindurgsgemäßen Logikspielzeuges sind geschlossene Bahnen 3 oder geschlossene und schließbare Bahnen 3 und/oder Bahnsysteme 4 derart angeordnet, daß die Bahnen 3 und/oder die Bahnsysteme 4 durch die direkte oder indirekte Verschiebung oder Verdrehung von wenigstens einem Bahnabschnitt 5 und/oder einer Bahn 3 zerlegbar sind und der/die/ verschobene/n/ oder verdrehte/n/ Bahnabsehnitt/e/ 5 und/oder Bahn/en/ 3 zur Schließung der/des/ zerlegten oder schlieβbaen Bahn/en/ 3 und/oder Bahnsystems (Bahnsysteme) 4 geeignet ausgebildet ist (sind).

In Fig. 1 ist eine Ausführungsform zu sehen, die zwei, sich entlang einer Geraden berührende Spielflächenteile 2 aufweist und entlang der beiden Spielflächenteile 2 zwei geschlossene Bahnen 3 und ein Bahnabschnitt 5 ausgebildet sind. Die Verschiebung kann z.B. durch die Verschiebung des ganzen oberen Spielflächenteiles 2 nach rechts erfolgen, oder es werden zur Zerlegung der beiden linken Bahnen 3 nur die oberen Bahnabschnitte 5 auf dem oberen Spielflächenteil 2 verschoben. Die Spielfläche 1 kann nicht nur eine ebene Fläche sein, sondern auch eine andere Fläche, z.B. die Oberfläche eines Zylinders oder eines Quaders usw.

Die Bahnen 3 können entweder über der Spielfläche 1, z.B. als Schienen 6, oder als in die Spielfläche l hineindringende Kanäle 7, eventuell Nuten 8 ausgebildet sein. In den Kanälen 7 sind Symbolkörper 9 angeordnet, die in den Kanälen 7 verschiebbar oder rollbar sind und die Kanäle 7 vollständig ausfüllen. Auf den Schienen 6 können die Symbolkörper 9 selbstverständlich nur verschiebbar angeordnet sein.

Falls die Bahnen 3, die Bahnsysteme 4 und die Bahnabschnitte 5 auf der Spielfläche 1 bzw. den Spielflächenteilen 2 befestigt sind, dann können nur die Spielflächenteile 2 im Vergleich zueinander bewegt werden.

Bei der Ausführungsform nach Fig. 2 sind die Spielflächenteile 2 konzentrische Kreise, durch deren gegenseitige Verdrehung die Bahnen 3 zerlegt bzw. vere.inigt werden können. .

Die Schnittpunkte der Mittellinien 10 der Bahnen 3 oder der Bahnabschnitte 5, die miteinander in Verbindung gebracht werden können, mit den Verschiebungs- oder Verdrehungslinien sind voneinander im gleichen Abstand angeordnet und diese Linien schneiden sich vorteilhafterweise senkrecht. Die Mittellinien 10 der Bahnen 3 der einzelnen Bahnsysteme 4 sind sich schneidende, vorteilhafterweise sich senkrecht, oder beinahe senkrecht schneidende oder sich berührende Kurven. Solche Bahnsysteme 4 sind z.B. der Fig. 3 zu entnehmen.

Die Bahnen 3 und/oder Bahnsysteme 4 können auf wenigstens einer (einem) ebenen und/oder sphärischen Spielfläche 1 oder Spielflächenteil 2 eines geometrischen Körpers 11 angeordnet sein.

Der geometrische Körper 11 kann aus Mosaikkörperelementen 12 zusammengestellt sein, wodurch die einzelnen Spielflächen 1 auf mehrere, den Außenflächen der im Vergleich zueinander bewegbaren, vorteilhafterweise verdrehbaren Mosaikkörperelemente 12 entsprechende Spielflächenteile 2 aufgeteilt sind. Eine solche Ausführungsform ist aus Fig. 4 ersichtlich, bei welcher der geometrischen Körper 11 ein großer Würfel 13 ist, während die Mosaikkörperelemente 12 als von außen als kleine Würfel erscheinende Formkörper 14 ausgebildet sind. Der aus acht Formkörpern 14 bestehende große Würfel 13 kann im wesentlichen betrachtet werden als ein durch zu seinen Seitenflächen parallelen Ebenen aufgeschnittener Würfel, welche Ebenen über den Schnittpunkt der Diagonalen des Würfels durchgehen und wobei dieser Würfel aus sich an beiden Seiten dieser Ebenen befindlichen, die Verdrehung dieser Ebenen um auf die Schnittebenen senkrechte und über den Schnittpunkt der Köperdiagonalen durchgehende Achsen zulassenden Halbwürfeln besteht. Die Seitenflächen des großen Würfels 13 sind 1, deren geschlossene Bahnen 3 durch die Verdrchung der ilalbwürfel zerlegt und nach der Beendigung der Verdrehung mit einer auf einer anderen Spielfläche 1 zerlegten Bahn 3 vereinigt werden können. Der grosse Würfel 13 kann natürlich in sich bekannter Weise auch aus mehreren, z.B. aus siebenundzwanzig Formkörpern 14 zusammengestellt werden.

Die geometrischen Drehachsen der im geometrischen Körper 11 gruppenweise verdrehbaren Mosaikkörperelemente 12 schneiden sich vorteilhafterweise in einem Punkt.

Bei diesen Lösungen ist es zweckmäßig, wenn die auf den Bahnen 3 bewegten Symbolkörper 9 vorübergehend festgehalten werden können bzw. es ist notwendig, die Symbolkörper 9 in einer beliebigen Art und Weise vorübergehend so festzuhalten, damit ein Herausgleiten der Symbolkörper 9 aus den Bahnabschnitten 5 verhindert wird.

Wie aus Fig. 4 zu entnehmen ist, sind die Spielflächenteile 2 miteinander kongruent, auch schon deshalb, weil der große Würfel 13 überall in der Mitte zwischen seinen Seitenflächen aufgeschnitten ist.

Auf einer Spielfläche 1 können auch mehrere, z.B. zwei konzentrische kreisförmige Bahnen 3 oder wenigstens ein Bahnsystem 4· angeordnet sein. Die Mittellinien 10 der Bahnen 3 können nach einer vorteilhaften Ausführungsform Kreise sein, während die Mittellinien 10 der Bahnen 3 der einzelnen Bahnsysteme 4 sich schneidende oder berührende Kreise sind.

Bei räumlichen Logikspielzeugen mit mehreren Spielflächen 1 ist es besonders vorteilhaft, wenn auf jeder Spielfläche 1 nur eine einzige Bahn 3, vorteilhafterweise eine Bahn 3 mit kreisförmiger Mittellinie 10 angeordnet ist, und die Mittellinien 10 der zu den gleich großen Spielflächenteilen 2 gehörenden Bahnabschnitte 5 auf den einzelnen Spielflächenteilen 2 Aschnitte gleicher Bogenlänge aufweisen.

Falls die Bahnen 3 als Kanäle 7 offenen Profils ausgebildet sind, sind die Kanäle 7 in der Umgebung der Spielfläche 1 mit einer eine Herausnahme bzw. ein Herausfallen der Symbolkörper 9 verhindernden nutmündungsartigen Öffnung 15 versehen.

Das Profil der Kanäle 7 ist vorteilhafterweise symmetrisch zur Schnittlinie der auf die Fläche der Kanäle 7 entlang der Mittellinie 10 senkrechten Ebene mit dem Profil des Kanals 7.

Die Symbolkörper 9 sind als Kugel oder als dem Profil des Kanals 7 lose angepasste, in den Kanälen 7 verschiebbare Körper ausgebildet. Die Länge dieser letzteren Symbolkörper 9 in Richtung der Mittellinie 10 des Kanals 7 kann mit der Breite des Kanals 7 in Querrichtung übereinstimmen, oder sie kann das Zwei- oder Mehrfache der Kanalbreite betragen. Die Symbolkörper 9 können allerdings nicht länger sein als die Bahnabschnitte 5 auf den einzelnen Spielflächenteilen 2. Die so ausgebildeten Symbolkörper 9 können im Falle eines Bahnsystems 4 nur dann von einer Bahn 3 des Bahnsystems 4 auf eine andere Bahn 3 desgleichen Bahnsystems 4 übergeführt werden, wenn sich. die Bahnen 3 entlang einer Linie berühren.

Die Symbolkörper 9 können durch die Öffnung 15 der Kanüle 7 über die Kanäle 7 hinausreichen und dieser Teil kann als ein zur Führung der im Kanal 7 mit loser Passung angeordneten Symbolkörper 9 dienender Führungszapfen 16 ausgebildet sein.

Nach einer vorteilhaften Ausführungsform kann der über den Kanal 7 hinausreichende Teil des Symbolkörpers 9 als ein zur Spielfläche 1 vorteilhafterweise paralleles Plättchen 17 ausgebildet sein, das einen Spielflächenteil 2 zum Teil vollständig abdeckt, aber keinesfalls größer ist. Wenn solche Spielflächenteile 2 ausgebildet werden, die durch die Plättchen 17 der Symbolkörper 9 völlig abgedeckt sind, entsteht im Falle von kreisförmigen Bahnen 3 eine Ausführungsform, wie sie in Fig. 5 gezeigt ist, wo die kleinen Spielflächenteile 20 in der Umgebung der Mittelpunkte der kleinen Spielflächen 19 ebenfalls durch je ein Plättchen 18 abgedeckt werden müssen, welche Plättchen 18 allerdings um die Achsen der kleinen Spielflächen 19 verdrehbar zu ihren kleinen Spielflächenteilen 20 befestigtwerden müssen.

In Fig. 6 ist eine Ausführungsform dargestellt,bei der die Bahn 3 als eine Schiene 6 ausgebildet ist, auf welche der Symbolkörper 9 mit klauenartiger Befestigung aufgeetzt ist.

Fig. 7 zeigt den Schnitt einer unter die Spielfläche 1 hineingeführten Nut. 7 mit dem Schnitt eines Symbolkörpers 9, der durch die Öffnung der Nut 7 über die Spielfläche 1 hinausragt und in einem den Spielflächenteil 2 zum Teil oder völlig abdeckenden Plättchen 17 endet.

Die Mittellinien 10 können auch aus sich schneidenden, vorteilhafterweise aus sich senkrecht schneidenden,geraden Abschnitten bestehen. In einem solchen Fall können z.B. die voneinander durch Ränder 21 abgeteilten Bahnen 3 bzw. Bahnabschnitte 5 schachbrettförmig angeordnet sein, während die Bahnabschnitte 5 im Schnittpunkt der sich schneidenden Bahnen 3 angeordnet sind und quadratförmig .sind. Die einzelnen Symbolkörper 9 sind plattenförmig und ihre Größe entspricht der Größe der Bahnabschnitte 5. Ein Herausfallen der Symbolkörper 9 wird durch die Ränder 21 verhindert. In einem solchen Fall können die Symbolkörper 9 auf den einzelnen Spielflächen 1 unabhängig von der Bewegbarkeit oder Verdrehbarkeit der Spielflächenteile 2 nur dann bewegt werden, wenn auf der gegebenen Spielfläche 1 die Anzahl der Symbolkörper 9 wenigstens um eins weniger ist, als die Anzahl der der Größe der symbolkörper 9 entsprechenden Bahnabschnitte 5. Dieses kann dadurch erreicht werden, daß auf wenigstens einer Spielfläche 1 wenigstens ein Bahnabschnitt so ausgebildet ist, daß in ihm zwei plattenförmige Symbolkörper 9 aufeinander geschoben werden können. Dieses kann z.B. dadurch erzielt werden, daß unter dem Bahnabschnitt 5 ein solcher, zur Aufnahme von plattenförmigen Symbolkörpern 9 geeigneter Hohlraum 22 ausgebildet ist, in welchen ein beliebiger Symbolkörper 9 gegen eineFeder 23 abgesenkt werden kann. Zur Verhinderung der Verkippung der Symbolkörper 9 sind der Feder 23 Stützelemente 24 angeschlossen.

Die Bahnabschnitte 5 dürfen im Interesse der Verschiebbarkeit der Symbolkörper 9 in wenigstens zwei aufeinander senkrechte Richtungen höchstens nur von zwei Seiten her durch einen Rand 21 abgeschlossen werden. Dies erfolgt im allgemeinen an den Außenseiten der äußeren Bahnen 3. Bei den sich berührenden Bahnabschnitten 5 bleibt im Interesse der Verschiebbarkeit der Rand 21 weg und die Symbolkörper 9 können gegen ein llerausfallen durch an den Ecken des quadratförmigen Bahnabschnittes 5 angeordnete, mit einem über die Symbolkörper 9 hineinragenden Kopfstück versehene Pfeiler 25 gesichert werden. Eine derartige Lösung ist in Fig. 8 und 9 dargestellt.

Bei dieser Lösung können auf den Symbolkörpern 9 Ausschnitte 2C vorgesehen sein, deren Origo mit dem Mittelpunkt DES Symbolkörpers 9 zusammenfällt. Diese Ausschnitte 26 haben den Zweck, daß die abweichende oder gleiche Bezeichnung des den Spielflächenteil 2 bildenden Bahnabschnittes 5, der sich unter dem gegebenen Symbolkörper 9 befindet, sichtbar wird. Der Bahnabschnitt 5 kann auch zur Arretierung der Symbolkörper 9 dienen, wenn der Bahnabschnitt 5 bzw. die der Spielfläche 1 zugewendete Seite des Stützelementes 24 an der dem Ausschnitt 26 der Symbolkörper 9 entsprechenden Stelle mit einer Wölbung 27 entsprechender Form und Größe versehen ist. Die Wölbung 27 kann z.B. entsprechend dem kreisförmigen Ausschnitt 26 kreisscheibenförmig ausgebildet sein.

Die verschiedenen Spielflächen 1 sind mit einer voneinander abweichenden Bezeichnung, vorteilhafterweise mit einer abweichenden Färbung versehen, derart, daß eine der Anzahl der eine Spielfläche 1 bindenden Spielflächenteile 2 entsprechende Anzahl von Spielflächenteile 2 mit gleicher Bezeichnung versehen ist. Die Bezeichnung der Führungszapfen 16 der Symbolkörper 9 der sich auf den mit der gleichen Bezeichnung versehenen Spielflächenteilen 2 befindlichen Bahnen stimmt miteinander und z.B. in zusammengestelltem Zustand vorteilhafterweise mit der Bezeichnung, zweckmäßigerweise mit der Färbung des,gegebenen Spielflächenteiles 2 überein. Die gleiche Bezeichnung, vorteilhafterweise Färbung der Symbolkörper 9 oder der zu den Symbolkörpern 9 gehörenden Führungszapfen 16 bzw. Plättchen 17, 18 erstreckt sich auf so viele Symbolkörper 9, wie viele Symbolkörper 9 auf den Spielflächenteilen 2 gleicher Bezeichnung, vorteilhafterweise gleicher Färbung angordnet werden können. Nach einer zweckmäßiger Ausführungsform kann die Bezeichnung der Symbolkörper 9 gelöscht bzw. abgeändert werden.

## Patentansprüche

1. Ebenes oder räumliches Logikspielzeug, das Symbolkörper, Spielfläche/n/, und/oder Spielflächenteile aufweist, wobei die Symbolkörper, die Spielfläche/n/ und/ oder die Spielflächenteile im Vergleich zueinander beweglich sind, dadurch gekennzeichnet, daß auf der/den/ Spielfläche/n/ (1) und/oder Spielflächenteilen (2) geschlossene, oder geschlossene und schließbare Bahnen (3) und/oder Bahnsysteme (4) derart angeordnet sind, daß die Bahnen (3) und/oder Bahnsysteme (4) durch die direkte oder indirekte Verschiebung oder Verdrehung von wenigstens einem Bahnabschnitt (5) und/oder einer Bahn (3) zerlegbar sind und der/die/ verschobene/n/ oder verdrehte/n/ Bahnabschnitt/e/ (5) und/oder Bahn/en/ (3) zur Schließung der zerlegten oder schließbaren Bahnen (3) und/oder Bahnsysteme (4) geeignet ausgebildet ist/sind/, wobei in oder auf sämtlichen Bahnen (3) diese Bahnen (3) vorteilhafterweise ausfüllende, verschiebbare oder rollbare Symbolkörper (9) angeordnet sind.

2. Logikspielzeug nach Anspruch 1, dadurch gekennzeichnet, daß die Bahnen (3) und/oder Bahnsysteme (4) auf zwei oder mehreren, im Vergleich zueinander verschiebbaren oder verdrehbaren Spielflächen (1) oder Spielflächenteilen (2) fest angeordnet sind.

3. Logikspielzeug nach Anspruch 1, dadurch gekennzeichnct, daß die Bahnen (3) und/oder Bahnsysteme (4) auf zwei oder mehreren, im Vergleich zueinander verschiebbaren oder verdrehbaren Spielflächen (1) oder Spielflächenteilen (2) verschiebbar oder verdrehbar ungeordnet sind.

4. Logikspielzeug nach einem der Ansprüche 1 bis 3, dadurch gekennzeichnet,, daß die Abstände zwischen den Schnittpunkten der Mittellinien (10) der miteinander in Verbindung bringbaren Bohnen (3) und/oder Bahnabschnitte (5) mit den Verschiebungs- oder Verdrehungslinien gleich sind.

5. Logikspielzeug nach einem der Ansprüche 1 bis 4, dadurch gekennzeichnet, daß die Mittellinien (10) der Bahnen (3) der einzelnen Bahnsysteme (4) sich vorteilhafterweise senkrecht oder nahezu senkrecht schneidende oder sich berührende Kurven sind.

6. Logikspielzeug nach einem der Ansprüche 1 bis 5, dadurch gekennzeichnet, daß die Bahnen (3) und/oder die Bahnsysteme (4) unter die Oberfläche der Spielfläche/n/ (1) und/oder der Spielflächenteile (2) hineingeführt Kanäle (7) oder Nuten (8) sind.

7. Logikspielzeug nach einem der Ansprüche 1 bis 5, dadurch gekennzeichnet, daß die Bahnen (3) und/oder Bahnsysteme (4) auf der/den/ Spielfläche/n/ (1) und/oder den . Spielflächentailen (2) beweglich oder fest ausgebildete Bahnen, vorteilhufterweise Schienen (6),sind.

8. Logikspielzeug noch einem der Ansprüche 1 bis 7, dadurch gekennzeichnet, daß die Bahnen (3) und/oder Bahnabschnitte (5) auf wenigstens einer/einem/ ebenen und/ oder sphärischen Spielfläche (1) und/oder Spielflächenteil (2) eines geometrischen Körpers (geometrischer Körper /11/) angeordnet sind.

9. Logikspielzeug nach Anspruch 8, dadurch gekennzeichnet, daß der geometrische Korper (11) aus Miosaikkörperelemonten (12) susammengestellt ist und die zu einer gegebenene Spichtläche (1) gehörenden Mosaikkörperelemente (12) im Ver, leich zum übrigen Peil des geometrischKör- pers (11) verschlebbar oder verdrehbar sind.

.10. Logikspielzeug nach Anspruch 9, dadurch gekennzeichnet, daß die zur Verdrehung der zu gegebenen Spielflächen (1) gehörenden Mosaikkörperelemente (12) im Vergleich zum übrigen Teil des geometrischen Körpers (11) geeigneten geometrischen Drehachsen sich vorteilhafterweise in einem Punkt schneiden.

11. Logikspielzeug nach Anspruch 9 oder 10, dadurch gekennzeichnet, daß die die Spielfläche (1) bildenden Flächen der zu den einzelnen Spielflächen (1) gehörenden Mosaikkörperelemente (12) vorteilhafterweise miteinander kongruente Spielflächenteile (2) sind.

12. Logikspielzeug nach einem der Ansprüche 9 bis 11, dadurch gekennzeichnet, daß der geometrische Körper (11) wenigstens eine aus wenigstens vier, vorteilhafterweise sechs,Mosaikkörperelementen (12) zusammengestellte Spielfläche (1) aufweist.

13. Logikspielzeug nach einem, der Ansprüche 9 bis 12, dadurch gekennzeichnet, daß auf den aus Mosaikkörperelementen (12) zusammengestellten Spielflächen (1) des geometrischen Körpers (11) wenigstens eine Bahn (3) oder wenigstens ein Bahnsystem (4) vorgesehen ist.

14. Logikspielzeug nach einem der Ansprüche 1 bis 13, dadurch gekennzeichnet, 'daß die Mittellinien (10) der Bahnen (3) Kreise bzw. die Mittellinien (10) der Bahnen (3) der einzelnen Bahnsysteme (4) sich schneidende oder berührende Kreise sind.

15. Logikspielzeug nach einem der Ansprüche 9 bis 14, dadurch gekennzeichnet, daß auf einer Spielfläche (1) eine einzige Bahn (3), vorteilhafterweise eine kreisförmige Mittellinie (10) aufweisende Bahn (3),angeordnet ist, wobei die Mittellinie (10) der Bahn (3) auf den einzel-nen, zu den einzelnen Mosaikkörperelementen (12) gehörenden Spielflächenteilen (2) Abschnitte gleicher Bogenlänge aufweist.

16. Logikspielzeug nach einem der Ansprüche 6 bis 13, dadurch gekennzeichnet, daß die Mittellinien (10) sich vorteilhafterweise senkrecht schneidende Geraden sind.

17. Logikspielzeug nach einem der Ansprüche 7 bis 16, dadurch gekennzeichnet, daß die Bahnen (3) Kanäle. (7) offenen Profils sind, deren der Spielfläche (1) zugewendeten Teile mit einer eine Herausnahme oder ein Herausfallen der Symbolkörper (9) verhindernden nutmündungsartigen Öffnung (15) versehen sind.

18. Logikspielzeug nach einem der Ansprüche 7 bis 17, dadurch gekennzeichnet, daß das Profil der Kanäle (7) vorteilhafterweise symmetrisch zur Schnittlinie der über die Mittellinien (lo) der Kanäle (7) auf die Spielfläche (1) oder die Berührungsebenen der Spielfläche (1) gestellten senkrechten Ebene mit dem Profil des Kanals (7) angeordnet ist.

19. Logikspielzeug nach einem der Ansprüche 7 bis 17, dadurch gekennzeichnet, daß die Symbolkörper (9) als dem Profil der Kanäle (7) lose angepasste, in den Kanälen (7) verschiebbare Körper oder plättchen ausgebildet sind.

20. Logikspielzeug nach einem der Ansprüche 16 bis 19, dadurch gekennzeichnet, daß die Symbolkörper (9) mit einem Ausschnitt bestimmter Form versehene, vorteilhafterweise gleichgroße, Plättchen sind.

21. Logikspielzeug nach einem der Ansprüche 16 bis 20, dadurch gekennzeichnet, daß die Bahnabschnitte (5) quadratförmig sind und im Schnittpunkt von zwei aufeinander senkrechten Bahnen (3) angeordnet sind.

22. Logikspielzeug nach Anspruch 21, dadurch gekennzeichnet, daß jeder Symbolkörper (9) mit einer der Größe eines Bahnabschnittes (5) entsprechenden Bezeichnungsfläche versehen ist.

23. Logikspielzeug nach einem der Ansprüche 16 bis 22, dadurch gekennzeichnet, daß die Bahnen (3).auf den die Bahnabschnitte (5) tragenden Spielflächenteilen (2) höchstens entlang von zwei aufeinander senkrechten Rändern (21) abgeschlossen sind.

24. Logikspielzeug nach einem der Ansprüche 16 bis 23, dadurch gekennzeichnet, daß zwei plattenförmige.Symbolkörper (9) innerhalb eines Bahnabschnittes (5) aufeinander gleitbar angeordnet sind.

25. Logikspielzeug nach einem der Ansprüche 16 bis 24, dadurch gekennzeichnet, daß auf der/den/ Spielfläche/n/ (1) wenigstens unter einem Bahnabschnitt (5) ein solcher, zur Aufnahme von plattenförmigen Symbolkörpern (9) geeigneter Hohlraum (22) ausgebildet ist, in welchen ein beliebiger Symbolkörper (9)' gegen eine Feder (23) absenkbar ist.

26. Logikspielzeug nach einem der Ansprüche 7 bis 19, dadurch gekennzeichnet, daß die Länge der Symbolkörper (9)oder eines Teilen der Symbolkörper (9) in Richtung der Mittellinie (lU) der Bahn (3) mit ihrer Breite in Querrichtung übereinstimmt, bzw. das Zwei- oder Mehrfache der breite beträgt.

27. Logikspielzeug nach einem der Anspruche 9 bis 26 dadurch gekennzeichnet, daß die Symbolkörper (9) als zum Profil d.er Schinen (6) losc angepasste, das Profil der Schienen (6) klauenartig umgebende, auf den Schienen (6) gleitend verschiebbare Körper ausgebildet sind.

28. Logikspielzeug nach Anspruch 21, dadurch gekennzeichnet, daß die Länge der Symbolkörper (9) in Richtung der Mittellinie (10) der Bahn (3) gleich oder kleiner ist als die Bogenlänge der Mittellinienabschnitte der Bahn (3) auf den einzelnen Spielflächenteilen (2) der einzelnen Mosaikkörperelemente (12).

29. Logikspielzeug nach einem der Ansprüche 1 bis 18, dadurch gekennzeichnet, daß die Symbolkörper (9) Kugeln sind.

30. Logikspielzeug nach einem der Ansprüche 19 bis 29, dadurch gekennzeichnet, daß die Symbolkörper (9) aus den Kanälen (7) über die Spielfläche/n/ (1) oder Spielflächenteile (2) hinausragende Teile aufweisen, auf denen in der Umgebung der Üffnurng (15) der Kanüle (7), über der Öffnung (15), als zur Führung der Symbolkörper (9) bei loser Passung geeignete Führungszapfen (16) ausgebildet sind.

31. Logikspielzeug nach einem der Ansprüche 19 bis 29, dadurch gekennzeichnet, daß die Symbolkörper (9) aus den Kanälen (7) über die Spielfläche/n/ (1) oder Spielflächenteile (2) hinausragende Teile aufweisen, auf denen ein über den Spielflächenteilen (2) liegendes,den Spielflächenteil (2) zum Teil oder vollständig abdeckendes Plättchen (17) angeordnet ist.

32. Logikspielzeug nach Anspruch 31, dadurch gekennzeichnet, daß uul' dem den mittelpunkt der Bahnen (3) enthaltenden Spielflächenteil (2) ein im Mittelpunkt der Bahnen (3) verdrehbar gelagertes, mit den sich auf den anderen Spielflächenteilen (2) befindlichen Plättchen (17) vorteilhafterweise in einer Ebene liegendes, den gegebenen Spielflächenteil (2) zum Teil oder vollständig abdeckendes Plättchen (18) angeordnet ist.

33. Logikspielzeug nach Anspruch 1 bis 32, dadurch gekennzeichnet, daß auf den Bahnen (3) die Lage der Symbolkörper (9) durch provisorische Festhaltung sichernde Vorrichtung/en/ angeordnet ist/sind/.

34. Logikspielzeug nach einem der Ansprüche 1 bis 33, dadurch gekennzeichnet, daß auf den Bahnen (3) ein Herausgleiten der Symbolkörper (9) von der Bahn (3) oder aus den Bahnen (3) während der räumlichen Verdrehung der Spielflächenteile (2) durch provisorische Festhaltung verhindernde Vorrichtung/en/ angeordnet sind.

35. Logikspielzeug nach einem der Ansprüche 1 bis 34, dadurch gekennzeichnet, daß die verschiedenen Spielflächen (1) mit einer voneinander vorteilhafterweise gruppenweise abweichenden Bezeichnung, vorteilhafterweise Färbung,versehen sind.

36. Logikspielzeug nach Anspruch 35,.dadurch gekennzeichnet, daß eine der Anzahl der eine Spielfläche (1) bildenden Spielflächenteile (2) entsprechende Anzahl von Spielflächenteilen (2) mit gleicher Bezeichnung versehen ist.

37. Logikspielzeug nach einem der Ansprüche 1 bis 36, dadurch gekennzeichnet, daß die Symbolkörper (9) mit einer voneinander vorteilhafterweise gruppenweise abweichenden Bezeichnung, vorteilhafterweise Färbung, versehen sind.

38. Logikspielzeug nach einem der Ansprüche 30 bis 37, dadurch gekennzeichnet., daß die auf den Symbolkörpern (9) angeordneten Führungszapfen (16) bzw. Plättchen (17, 18) mit einer voneinander vorteilhafterweise gruppenweise abweichenden Bezeichnung, vorteilhafterweise Färbung,versehen sind.

39. Logikspielzeug nach einem der Ansprüche 37 oder 38, dadurch gekennzeichnet, daß die gleiche-Bezeichnung der Symbolkörper (9) oder der auf den Symbolkörpern (9) angeordneten Führungszapfen (16) bzw. Plättchen (17,18) sich auf so viele Symbolkörper (9) oder auf den Symbolkörpern (9) angeordnete Führungszapfen (16) bzw. Plättchen (17,15) erstreckt, wie viele Symbolkörper (9) auf den Spielflächenteilen (2) gleicher Bezeichnung angeordnet werden können.

40. Logikspielzeug nach einem der Ansprüche 35 bis 39, dadurch gekennzeichnet, daß die Bezeichnung der Symbolkörper (9) löschbar bzw. veränderbar ist.
